# EUROPÄISCHE PATENTSCHRIFT

(11) **EP 3 743 367 B1**
(45) Veröffentlichungstag und Bekanntmachung des Hinweises auf die Patenterteilung: **18.10.2023**
(21) Anmeldenummer: 19701337.8
(22) Anmeldetag: 21.01.2019
(51) Int. Cl.: B66C 23/26, B66C 23/64, B66C 23/74

(54) **TURMKRAN**
TOWER CRANE
GRUE À TOUR

(30) Priorität: 25.01.2018 DE 102018101705
(43) Veröffentlichungstag der Anmeldung: 02.12.2020
(73) Patentinhaber: Liebherr-Werk Biberach GmbH, 88400 Biberach an der Riss (DE)
(72) Erfinder: SAMULSKI, Jochen, 89233 Neu-Ulm (DE)
(74) Vertreter: Laufhütte, Dieter
(86) Internationale Anmeldenummer: PCT/EP2019/051389
(87) Internationale Veröffentlichungsnummer: WO 2019/145260

(56) Entgegenhaltungen:
- CN-B- 103 171 978
- CN-U- 201 850 084
- CN-U- 203 545 532

## Beschreibung

Die Erfindung betrifft einen Turmdrehkran, insbesondere Obendreher, mit einem Ausleger sowie einem Gegenausleger, wobei der Ausleger bzw. Gegenausleger mittels wenigstens einer Verbindungsstelle an der Turmspitze und/oder Drehbühne angelenkt ist.

Ausleger bzw. Gegenausleger eines Turmdrehkrans, insbesondere eines oben drehenden Turmkrans, werden üblicherweise per kraftschlüssiger Verbindung an der Turmspitze oder einer etwaigen Drehbühne im Bereich der Turmspitze angelenkt. Zu Montagezwecken sollten derartige Verbindungen gelenkig sein und sich möglichst werkzeuglos herstellen lassen. In der Regel erfolgt die Verbindung über mehrere separate Verbindungsstellen.

Bekannt sind Verbindungsstellen, deren Verbindungspartner mittels eines Riegels, bspw. Bolzens oder einer Blechlasche mit Bolzen, miteinander verriegelt werden. Die Verbindungsstelle ist dann um eine horizontale Querachse, d.h. die Riegelachse gelenkig. Da der Kraftschluss zwischen den Verbindungspartnern mittels des Riegels bereitgestellt und der Großteil der Kräfte somit in den Riegel eingeleitet wird, muss dieser demzufolge vergleichsweise groß bzw. stark dimensioniert sein.

Bei mittelgroßen Kranen kann dieser ein Gewicht von etwa 18 kg haben.

Eine zusätzliche Sicherung der Verbindungsstelle, insbesondere des Auslegers bzw. Gegenauslegers, erfolgt mittels Stahlsicherungsseilen, die insbesondere während des Rüstungsvorgang eine Fangfunktion übernehmen sollen.

Ein Nachteil der bisherigen Konstruktion besteht darin, dass eine Sichtbarkeit der Bewegung des Auslegers bzw. Gegenauslegers während der Demontage vor dem endgültigen Lösen der Verbindung, d.h. während des Entfernens des Riegels, nicht besteht. Die Demontage erfolgt mittels eines Hilfskrans, der den Ausleger/Gegenausleger aufnimmt. Greift dieser den Ausleger/Gegenausleger nicht exakt in seinem Schwerpunkt, so kann der Ausleger/Gegenausleger nach dem Lösen der Verriegelung unvorhersehbar von der Verbindungsstelle wegschwingen. Im schlimmsten Fall kann das Bauteil beim Rückschwingen unkontrolliert in die Kranstruktur einschlagen und erhebliche Schäden am Kran verursachen. CN 201 850 084 U offenbart einen Kran nach dem Oberbegriff des Anspruchs 1.

Die Aufgabe der vorliegenden Erfindung besteht darin, den Anschluss von Ausleger und Gegenausleger am Kranturm zu verbessern.

Gelöst wird diese Aufgabe durch einen Turmkran gemäß den Merkmalen des Anspruchs 1. Vorteilhafte Ausgestaltungen des Turmkrans sind Gegenstand der abhängigen Ansprüche.

Ausgehend von einem Turmkran, insbesondere Turmdrehkran, idealerweise einem Obendreher, wird erfindungsgemäß vorgeschlagen, die wenigstens eine Verbindungsstelle zwischen Ausleger bzw. Gegenausleger und Turmspitze dahingehend zu verbessern, dass eine Kraftübertragung über geeignete Anschlagsflächen der Verbindungsteile der Verbindungsstelle realisiert wird. Diese Anschlagsflächen werden im Kranbetrieb durch eine aufgebrachte Druckkraft gegeneinander gepresst, so dass ein Kraftschluss zwischen Ausleger/gegenausleger und Turmspitze bereitgestellt wird.

Zur Bereitstellung einer gelenkigen Verbindung ist ein erstes Verbindungsteil vorgesehen, dass eine konkave Anschlagsfläche aufweist. Ein zweites komplementäres Verbindungsteil der Verbindungsstelle weist demgegenüber eine konvexe Gegenanschlagsfläche auf. Die Ausgestaltung der Anschlagsflächen gewährleistet eine gewisse Relativbewegung der verbunden Kranteile zueinander und sorgt somit für die gewünschte Gelenkigkeit der Verbindung. Vorzugsweise wird somit eine Relativbewegung des Auslegers/Gegenauslegers gegenüber dem Kranturm um eine quer zur Auslegerlängsachse orientierte Horizontalachse ermöglicht. Idealerweise ist der negative Krümmungsradius der konkaven Anschlagsfläche auf den positiven Krümmungsradius der konvexen Gegenanschlagsfläche abgestimmt.

Anders als im Stand der Technik soll eine Kraftübertragung der kraftschlüssigen Verbindung nun nicht mehr mittels eines gesonderten Bauteils, wie beispielsweiseeines Bolzens erfolgen, sondern stattdessen über geeignete Anschlagsflächen der einzelnen Verbindungsteile. Die resultierende Verbindungstelle kann daher deutlich einfacher und wirkungsvoller konstruiert werden.

Die Verbindung zwischen Ausleger und Turmspitze bzw. Gegenausleger und Turmspitze und/oder Drehbühne wird vorzugsweise mittels mehrerer Verbindungsstellen realisiert. Beispielsweise sind entsprechende Verbindungsteile an den jeweiligen Stirnseiten der Eckstiele eines Gitterauslegers vorgesehen. Die komplementären Verbindungsteile befinden sich im Bereich der Turmspitze, können beispielsweise an einem entsprechenden Verbindungselement des Kranturms vorgesehen sein oder auch an einer im Bereich der Turmspitze verbauten Drehbühne.

Die notwendige Druckkraft, die zu einem Zusammenpressen der jeweiligen Verbindungsteile führt, wird beispielsweise durch die jeweilige Auslegerabspannung des Gegenauslegers bzw. Auslegers erzeugt, diese den Ausleger bzw. Gegenausleger in Richtung der Turmspitze zieht. In gleicher Weise führt ein etwaiges Lastmoment des Auslegers bzw. Gegenauslegers ebenfalls zu einer entsprechenden Druckkraft.

Erfindungsgemäß ist das zweite Verbindungsteil in Form eines Verbindungskopfes ausgestaltet, wobei sich der Verbindungskopf durch einen definierten Radius als Gegenanschlagsfläche definiert. Beispielsweise kann der Verbindungskopf ein von dem Ausleger bzw. Gegenausleger, insbesondere dem Eckstiel stirnseitig herausragendes Kopfstück sein, dass an seinem der Turmspitze zugewandten Ende den entsprechenden Radius vorsieht. Insbesondere bildet der Verbindungskopf zumindest einen Halbkreis bzw. Halbzylinder, wobei sich die Mittelachse des Zylinders in Horizontalrichtung erstreckt.

Das erste Verbindungsstück ist dementsprechend als komplementäre Verbindungspfanne zur Aufnahme des Verbindungskopfes ausgestattet. Erfindungsgemäß ist die Verbindungspfanne durch einen angepassten Innenradius ausgestaltet, der dem Radius des Verbindungskopfes entspricht bzw. geringfügig größer dimensioniert ist. Die Innenwandung der Verbindungspfanne bildet die passende Anschlagsfläche des ersten Verbindungsteils.

Optional kann vorgesehen sein, dass wenigstens ein Verbindungsbolzen zur Sicherung der Verbindungsstelle gesteckt bzw. steckbar ist. Hierbei erweist sich ein horizontal ausgerichteter Bolzen als vorteilhaft, der durch entsprechende Bolzenaufnahmen des ersten und/oder zweiten Verbindungsteils gesteckt bzw. steckbar ist. Durch den entsprechenden Verbindungsbolzen lassen sich Zugkräfte in Horizontalrichtung (Auslegerrichtung) aufnehmen. Da das Druck- bzw. Zugkraftverhältnis im Bereich der Verbindungsstelle deutlich zu Lasten der mittels der Anschlagsflächen abgetragene Druckkräfte geht, kann der Verbindungsbolzen vergleichsweise klein dimensioniert sein. Idealerweise ist hier ein Kräfteverhältnis zwischen Druck- und Zugkräften von etwa 10:1 gegeben.

Besonders vorteilhaft ist es, wenn die Bolzenaufnahme bzw. der Verbindungsbolzen im Zentrum der konvexen Gegenanschlagsfläche, d.h. im Zentrum des gebildeten Radius des Verbindungskopfes liegt, was Vorteile hinsichtlich der Schwenkbewegung des Auslegers bzw. Gegenauslegers bietet.

Ein weiterer Vorteil der Verbindungsstelle ist die Möglichkeit zur werkzeuglosen Verbindungsherstellung und/oder Verbindungslösung. Das zu montierende/demontierende Auslegerteil/Gegenauslegerteil wird üblicherweise mittels eines Hilfskrans aufgenommen und in den Verbindungsbereich gebracht bzw. von diesem entfernt.

Während des Montageprozesses muss der Kranführer des Hilfskrans die Anschlagsflächen der Verbindungsstelle zusammenführen. Hilfreich kann es sein, wenn das bewegte Auslegerteil/gegenauslegerteil nach der groben Ausrichtung eingefangen wird. Dies wird vorzugsweise mittels ein oder mehrerer Fangelemente im Bereich des bewegten Auslegerteils/Gegenauslegerteils bewerkstelligt.

In vorteilhafter Ausführung ist wenigstens ein Fangelement als Fangauge realisiert, dass in Montage- bzw. Betriebsposition oberhalb der Anschlagsfläche bzw. Gegenanschlagsfläche am zweiten Verbindungsteil bzw. am Ausleger bzw. Gegenausleger vorgesehen ist. Das Fangauge ist prinzipiell durch eine Öffnung gekennzeichnet, durch die sich ein entsprechendes Auffangmittel des ersten Verbindungsteils bzw. der Turmspitze, vorzugsweise in Horizontalrichtung durchstecken lässt.

Das Fangauge ist sinnvollerweise größer dimensioniert als der Umfang bzw. Durchmesser des verwendeten Auffangmittels. Während des Montagevorgangs kann nunmehr der Ausleger bzw. Gegenausleger grob in dem Bereich der Turmspitze verbracht werden und das Auffangmittel durch das Fangauge gesteckt werden, um eine grobe Ausrichtung der beiden Komponenten zueinander sicherzustellen.

Dem Fangelement, insbesondere Fangauge kommt jedoch auch während des Demontageprozesses eine wesentliche Funktion zu. Nach dem Lösen der eigentlichen Verbindungsstelle wird die Verbindung zwischen Ausleger bzw. Gegenausleger und Turmspitze durch das durch das Fangauge gesteckte Auffangmittel noch grob gesichert, sodass ein Wegschwingen des Auslegers bzw. Gegenauslegers verhindert wird. Dadurch bietet sich die Möglichkeit, das durch den Hilfskran aufgenommene Auslegerteil bzw. Gegenauslegerteil zunächst in eine Gleichgewichtslage auszurichten, sodass das Auffangmittel frei innerhalb des Fangauges schwebt. Hierdurch wird auch nach dem Entfernen des Auffangmittels ein unkontrolliertes Wegschwingen des Auslegers bzw. Gegenauslegers verhindert.

Besonders bevorzugt ist es, wenn das Fangauge durch eine Öffnung innerhalb eines Bleches gebildet ist, das senkrecht auf dem Verbindungskopf steht. Beispielsweise erstreckt sich das Blech in Vertikalrichtung nach oben vom Verbindungskopf. Alternativ kann der Verbindungskopf und das Fangauge auch einteilig ausgebildet sein.

Um den Montageprozess weiter zu vereinfachen, ist es vorteilhaft, wenn im Bereich der konkaven Anschlagsfläche, d.h. im Bereich der Verbindungspfanne ein oder mehrere Einfangbleche vorgesehen sind, die das Zusammenführen der Anschlagsflächen, insbesondere das Einführen des Verbindungskopfes vereinfachen.

Neben dem erfindungsgemäßen Turmdrehkran betrifft die vorliegende Erfindung zudem ein Verfahren zur Montage eines Auslegers oder Gegenauslegers an einem Turmkran gemäß der vorliegenden Erfindung. Das erfindungsgemäße Verfahren zeichnet sich durch die folgenden einzelnen Verfahrensschritte aus:
Verbringen des Auslegers bzw. Gegenauslegers, vorzugsweise mittels Hilfskrans, in den Bereich der Turmspitze und Einfangen des Auslegers bzw. Gegenauslegers durch Stecken des Auffangmittels durch das Fangauge. Feinjustierung des Auslegers bzw. Gegenauslegers und Zusammenführen der konvexen Gegenanschlagsfläche mit der konkaven Anschlagsfläche. Stecken des Bolzens durch das zweite Verbindungsteil. für das aufeinanderdrücken der Anschlagsflächen durch Spannung der Auslegerabspannung erreicht werden. Alternativ oder zusätzlich kann durch das Absenken des Auslegers das Lastmoment erzeugt werden, welches wiederrum die im Anschlag erforderliche Druckkraft bewirkt.

Zuletzt betrifft die vorliegende Erfindung ebenfalls ein Demontageverfahren für das Lösen der Verbindung zwischen Ausleger bzw. Gegenausleger und Turmkran, wobei dieser gemäß der vorliegenden Erfindung ausgestaltet ist. Das erfindungsgemäße Demontageverfahren zeichnet sich dadurch aus, dass in einem ersten Schritt zunächst der durch das zweite Verbindungsteil gesteckte Bolzen gezogen wird. Die Verbindungsstelle wird in diesem Fall nur noch durch die Verbindung zwischen Auffangmittel und Fangauge gesichert. Im nachfolgenden Schritt wird der Ausleger bzw. Gegenausleger derart ausgerichtet, sodass das Auffangmittel frei innerhalb des Fangauges schwebt. In diesem erreichten Zustand ist sichergestellt, dass ein entsprechendes Hebezeug, beispielsweise ein Hilfskran, zur Aufnahme des Auslegers bzw. Gegenauslegers diesen im Schwerpunkt greift, sodass ein unkontrolliertes Wegschwingen des Auslegers bzw. Gegenauslegers verhindert wird. Anschließend kann dann das Auffangmittel entfernt und der Ausleger bzw. Gegenausleger vollständig demontiert werden. Vor dem Lösen des durch das zweite Verbindungsteil gesteckten Verbindungsbolzens muss die eventuell vorhandene Abspannung des Auslegers/Gegenauslegers abgelassen werden.

Weitere Vorteile und Eigenschaften der Erfindung werden im Folgenden anhand eines in den Zeichnungen dargestellten Ausführungsbeispiels näher erläutert:
Es zeigen:
- Figur 1:: perspektivische Seitenansichten einer erfindungsgemäßen Verbindungsstelle zwischen Ausleger bzw. Gegenausleger und Turmkran,
- Figur 2:: eine Schnittdarstellung durch die erfindungsgemäße Verbindungsstelle,
- Figur 3:: perspektivische Seitenansichten des am Ausleger bzw. Gegenausleger vorgesehenen zweiten Verbindungsteils,
- Figur 4:: perspektivische Darstellungen des an der Turmspitze bzw. Drehbühne angeordneten ersten Verbindungsteils,
- Figur 5:: eine leicht modifizierte Ausführungsform der erfindungsgemäßen Verbindungsstelle,
- Figur 6:: eine Gesamtansicht eines Krans mit montiertem Ausleger/Gegenausleger und
- Figur 7:: eine weitere Ansicht eines Krans mit montiertem Ausleger/Gegenausleger.

Im Folgenden soll ein Ausführungsbeispiel der Erfindung näher erläutert werden. Die Figuren 1 bis 4 zeigen unterschiedliche Ansichten der neuartigen Verbindungsstelle des erfindungsgemäßen Krans, wobei die Figuren 1a, 1b perspektivische Seitenansichten der bestehende Verbindung, die Figur 2 eine Schnittdarstellung in Längsrichtung durch die bestehende Verbindung, die Figuren 3a, 3b perspektivische Seitenansichten des zweiten Verbindungsteils und die Figuren 4a, 4b perspektivische Darstellungen des ersten Verbindungsteils zeigen. Gezeigt ist jeweils eine einzelne Verbindungsstelle, die Gesamtverbindung zwischen Ausleger/Gegenausleger und Kranspitze erfolgt jedoch über eine Vielzahl solcher Verbindungsstellen.

Das erste Verbindungsteil 10 ist Bestandteil der Kranspitze bzw. einer an der Kranspitze vorgesehenen Drehbühne und ist gesondert in den Figuren 4a, 4b gezeigt. Dieses ist in Form einer Verbindungspfanne 11 ausgestaltet, deren Innenwand 12 eine konkave Form mit einem negativen Krümmungsradius aufweist. Auf beiden Seiten des ersten Verbindungsteils 10 im Bereich der Verbindungspfanne 11 sind Seitenbleche 13a, 13b angebracht, insbesondere mit dem Verbindungsteil 10 verschraubt, die zunächst parallel zu einander liegen, jedoch in Auslegerrichtung nach aussen, einen Einführtrichter bildend abgewinkelt sind. Die abgewinkelten Bereiche 14a, 14b bilden Einführhilfen für das Einbringen des komplementären Verbindungsteils 20 in die Verbindungspfanne 11. Die Seitenbleche 13a, 13b ragen zudem über die Oberkante des ersten Verbindungsteils 10 hinaus und sehen an ihrem oberen Ende jeweils eine Bohrung 16 zur Bolzenaufnahme vor, deren Sinn später noch erläutert werden soll.

Das komplementäre zweite Verbindungsteil 20, separat in den Figuren 3a, 3b dargestellt, wird durch den Verbindungskopf 21 gebildet, der sich stirnseitig vom entsprechenden Anlenkbereich des Auslegers/Gegenauslegers in Richtung der Kranspitze erstreckt. Der Verbindungskopf 21 umfasst eine konvexe Gegenanschlagsfläche 22, deren positiver Krümmungsradius geringfügig kleiner als der Radius der Anschlagsfläche 12 dimensioniert ist.

Ist der Verbindungskopf 22 in die Verbindungspfanne 12 eingebracht, können beide Verbindungsteile 10, 20 aufgrund der aufeinander abgestimmten Radien um eine Horizontalachse gegeneinander verschwenkt werden, was insbesondere während des Montagevorgangs von Vorteil ist. Der Verbindungsschluss ist im Wesentlichen kraftschlüssig, da das zweite Verbindungsteil 20 bzw. der Ausleger/Gegenausleger durch eine Abspannung in Richtung der Turmspitze bzw. in die Verbindungspfanne 12 gezogen wird. Entgegen gerichtete Zugkräfte werden durch den Verbindungsbolzen 35 abgetragen, der durch entsprechende Bohrungen 15 der Seitenbleche 13a, 13b sowie eine zentrale Bohrung 25 des Verbindungskopfes 22 quer zur Auslegerlängsachse gesteckt wird. Damit bildet der Verbindungsbolzen 35 auch die Schwenkachse der beiden Verbindungsteile 10, 20. Während der Kranarbeit liegt hier ein Kräfteverhältnis von etwa 10:1 zwischen Druck- und Zugkräften vor, weshalb der Verbindungsbolzen 35 aufgrund der vergleichsweise geringen Zugkräfte deutlich kleiner dimensioniert werden kann.

Beachtenswert ist noch, dass die Breite der Verbindungspfanne 12 größer sein sollte als die Breite des Verbindungskopfes 22.

Auf der obenliegenden Umfangsfläche des Verbindungskopfes 22 erstreckt sich ein Blech 30 senkrecht nach oben, das eine großdimensionierte kreisförmige Öffnung 31 aufweist. Diese Öffnung dient als Fangauge 31, das unter Anderem zum Einfangen des Auslegers/Gegenauslegers während der Kranmontage dient. Wird der durch einen Hilfskran aufgenommene Ausleger/Gegenausleger zu Beginn in die Nähe der Kranspitze gebracht, so kann ein Einfangbolzen 36 als Auffangmittel durch das Fangauge 31 sowie die Bohrungen 16 der Seitenbleche 13a, 13b gesteckt werden. Das dadurch eingefangene Auslegerteil/Gegenauslegerteil lässt sich dadurch einfacher in die finale Position zur Verbindungsherstellung ausrichten, d.h. der Verbindungskopf 22 wird mit Unterstützung der Einführhilfen 14a, 14b in die Verbindungspfanne eingeführt. Zum Schluss wird der Verbindungsbolzen 35 gesteckt und die Auslegerabspannung gespannt oder die Obergurtlasche verbunden.

Der Durchmesser des Einfangbolzens 36 ist deutlich kleiner dimensioniert als der Durchmesser des Fangauges 31, was das Einfangen des zweiten Verbindungsteils deutlich vereinfacht. Das Fangauge übernimmt jedoch auch eine Sicherungsfunktion während des Demontageprozesses, um ein unkontrolliertes Wegschwingen des Auslegers bzw. Gegenauslegers zu vermeiden. Während des Demontageprozesses wird der Ausleger bzw. Gegenausleger durch den Hilfskran aufgenommen und der Verbindungsbolzen 35 gezogen. Hierdurch kommt es zu einer vergleichsweisen kleinen Bewegung des Auslegers bzw. Gegenauslegers, sofern dieser durch den Hilfskran nicht exakt in seinem Schwerpunkt aufgenommen wurde. Diese Schwingbewegung wird jedoch durch den noch gesteckten Einfangbolzen 36 begrenzt, der an der Innenwand des Fangauges 31 anschlägt. Im nachfolgenden Schritt muss der Kranfahrer des Hilfskrans den Ausleger bzw. Gegenausleger soweit ausrichten, dass der Einfangbolzen 36 innerhalb des Fangauges schwebt, d.h. nicht an den Innenrand anschlägt. Ist dies der Fall, so befindet sich das aufgenommene Auslegerteil/Gegenauslegerteil im Gleichgewicht und eine unerwünschte Schwingbewegung nach dem Ziehen des Einfangbolzens 36 kann ausgeschlossen werden. Der Ausleger bzw. Gegenauslegers kann dann gefahrlos durch den Hilfskran abgelassen werden.

Eine leicht modifizierte Ausführungsform der erfindungsgemäßen Verbindungsstelle ist der Figur 5 zu entnehmen. Diese Ausführungsform unterscheidet sich hinsichtlich den erfindungswesentlichen Merkmalen in der Ausführung des Verbindungsteils 20. Der Verbindungskopf 21' sowie das Fangauge 31' sind hier einteilig ausgeführt. Auch weist das Fangauge 31' keine kreisrunde Öffnung sondern stattdessen eine ovale bzw. rechteckige, mit gerundeten Ecken ausgestaltete Öffnung auf.

Die Figuren 6, 7 zeigen jeweils eine Gesamtansicht eines Turmkranes, deren Ausleger 20 im Bereich 1 mittels der erfindungsgemäßen Verbindungsstelle an der Kranspitze bzw. eine dort vorgesehenen Drehbühne montiert werden. Bei dem Kran der Figur 7 wird der kraftschlüssige Verbindungsschluss erzielt, da das zweite Verbindungsteil 20 (Ausleger/Gegenausleger) durch die Abspannung 2 in Richtung der Turmspitze bzw. in die Verbindungspfanne 12 gezogen wird. Bei dem Krantyp der Figur 6 wird diese Kraft durch das Lastmoment des Auslegers/Gegenauslegers hervorgerufen.

## Patentansprüche

1. Turmkran, bevorzugt Turmdrehkran, besonders bevorzugt Obendreher, mit einem Ausleger sowie einem Gegenausleger, wobei der Ausleger und/oder Gegenausleger mittels wenigstens einer Verbindungsstelle an der Turmspitze und/oder Drehbühne angelenkt ist, wobei ein erstes Verbindungsteil (10) der wenigstens einen Verbindungsstelle eine konkave Anschlagsfläche (12) aufweist und ein zweites Verbindungsteil (20) der Verbindungsstelle eine konvexe Gegenanschlagsfläche (22) umfasst, wobei die Gegenanschlagsfläche (22) des zweiten Verbindungsteils (20) mittels Druckkraft auf die Anschlagsfläche (12) des ersten Verbindungsteils (10) einwirkt um eine kraftschlüssige Verbindung zwischen den Verbindungsteilen (10, 20) zu verwirklichen,
**dadurch gekennzeichnet,**
**dass** das zweite Verbindungsteil (20) einen Verbindungskopf (21) mit definiertem Radius als Gegenanschlagsfläche (22) umfasst und das erste Verbindungsstück (10) als Verbindungspfanne (11) mit auf den Radius des Verbindungskopfes (21) angepasstem Innenradius als Anschlagsfläche (12) ausgestaltet ist.

2. Turmkran nach Anspruch 1, **dadurch gekennzeichnet, dass** die Druckkraft durch wenigstens eine Auslegerabspannung (2) und/oder ein Lastmoment hervorgerufen wird.

3. Turmkran nach einem der vorhergehenden Ansprüche, **dadurch gekennzeichnet, dass** wenigsten ein Verbindungsbolzen (35) in Horizontalrichtung, insbesondere quer zur Auslegerlängsachse, zur Verbindungsfixierung, insbesondere zum Abtragen von Zugkräften, steckbar ist, idealerweise sind sowohl am ersten Verbindungsteil (10) und/oder zweiten Verbindungsteil (20) entsprechende Bolzenaufnahmen vorgesehen.

4. Turmkran nach Anspruch 3, **dadurch gekennzeichnet, dass** eine Bolzenaufnahme für den Verbindungsbolzen (35) durch eine Bohrung im Zentrum der konvexen Gegenanschlagsfläche (22), insbesondere im Zentrum des Radius des Verbindungskopfes (21) gebildet ist.

5. Turmkran nach einem der vorhergehenden Ansprüche, **dadurch gekennzeichnet, dass** die wenigstens eine Verbindungsstelle unmittelbar an der Turmspitze oder an einer im Bereich (1) der Turmspitze vorgesehenen Drehbühne angeordnet ist.

6. Turmkran nach einem der vorhergehenden Ansprüche, **dadurch gekennzeichnet, dass** das erste Verbindungsteil (10) Bestandteil der Turmspitze bzw. der Drehbühne ist und das zweite Verbindungssteil (20) am Ausleger bzw. Gegenausleger angeordnet ist.

7. Turmkran nach einem der vorhergehenden Ansprüche, **dadurch gekennzeichnet, dass** in Montageposition oberhalb der Anschlagsfläche (12) bzw. Gegenanschlagsfläche (22) wenigstens ein Fangauge (31) am zweiten Verbindungsteil (20) oder ersten Verbindungsteil (10) vorgesehen ist, durch das sich wenigstens ein Auffangmittel, insbesondere ein Einfangbolzen (36) erstreckt, wobei vorzugsweise das Fangauge (31) deutlich größer dimensioniert ist als der Umfang, insbesondere Durchmesser des Auffangmittels.

8. Turmkran nach Anspruch 7, **dadurch gekennzeichnet, dass** das Fangauge (31) durch eine Öffnung innerhalb eines Bleches (30) gebildet ist, das senkrecht auf dem Verbindungskopf (21) steht.

9. Turmkran nach einem der vorhergehenden Ansprüche, **dadurch gekennzeichnet, dass** im Bereich der konkaven Anschlagsfläche (12), insbesondere im Bereich der Verbindungspfanne (11) ein oder mehrere Einfangbleche vorgesehen sind, die während der Auslegermontage das Zusammenführen der konvexen Gegenanschlagsfläche (22) mit der konkaven Anschlagsfläche (12) unterstützen.

10. Verfahren zur Montage eines Auslegers oder Gegenauslegers an einem Turmkran nach Ansprüche 4 und 7 mit den folgenden Schritten:
a. Verbringen des Auslegers und/oder Gegenauslegers in den Bereich der Turmspitze und Einfangen des Auslegers/Gegenauslegers durch Durchführen des Auffangmittels durch das Fangauge,
b. Feinjustierung des Auslegers bzw. Gegenauslegers zum Zusammenführen der Anschlags- und Gegenanschlagsfläche sowie Stecken des Bolzens durch das zweite Verbindungssteil.

11. Verfahren nach Anspruch 10, **dadurch gekennzeichnet, dass** nach dem Stecken des Bolzens eine Auslegerabspannung gespannt wird oder durch Absenken des Auslegers das Lastmomemnt erzeugt wird, um die notwendige Drucckraft auf die Verbindungsstelle aufzubringen.

12. Verfahren zur Demontage eines Auslegers oder Gegenauslegers an einem Turmkran nach Ansprüche 4 und 7 mit den Verfahrensschritten:
a. Ziehen des durch das zweite Verbindungssteil gesteckten Bolzens,
b. Ausrichten des Auslegers/Gegenauslegers, so dass das Auffangmittel frei innerhalb des Fangauges schwebt
c. Herausziehen des Auffangmittels.

## Claims

1. A tower crane, preferably a revolving tower crane, particularly preferably a top slewer, having a boom and a counterboom, wherein the boom and/or counterboom is connected in an articulated manner to the tower tip and/or slewing platform by means of at least one connection point, wherein a first connection part (10) of the at least one connection point has a concave abutment surface (12) and a second connection part (20) of the connection point comprises a convex counter-abutment surface (22), wherein the counter-abutment surface (22) of the second connection part (20) acts by means of compressive force on the abutment surface (12) of the first connection part (10) to effect a force fit connection between the connection parts (10, 20),
**characterized in that**
the second connection part (20) comprises a connection head (21) having a defined radius as a counter-abutment surface (22) ; and **in that** the first connection piece (10) is configured as a connection socket (11) having an inner radius adapted to the radius of the connection head (21) as the abutment surface (12).

2. A tower crane in accordance with claim 1, **characterized in that** the compressive force is produced by at least one boom guying (2) and/or by a load torque.

3. A tower crane in accordance with one of the preceding claims, **characterized in that** at least one connection pin (35) is insertable in a horizontal direction, in particular transversely to the longitudinal beam axis, for fixing the connection, in particular for removing tensile forces, with corresponding pin slots ideally being provided both at the first (10) and/or second connection parts (20).

4. A tower crane in accordance with claim 3, **characterized in that** a pin slot for the connection pin (35) is formed by a bore at the center of the convex counter-abutment surface (22), in particular at the center of the radius of the connection head (21).

5. A tower crane in accordance with one of the preceding claims, **characterized in that** the at least one connection point is arranged directly at the tower tip or at a slewing platform provided in the region (1) of the tower tip.

6. A tower crane in accordance with one of the preceding claims, **characterized in that** the first connection part (10) is a component of the tower tip or of the slewing platform and the second connection part (20) is arranged at the boom or counterboom.

7. A tower crane in accordance with one of the preceding claims, **characterized in that** at least one capturing eye (31) is provided above the abutment surface (12) or counter-abutment surface (22) at the second connection part (20) or the first connection part (10) in the assembly position, through which capturing eye at least one capturing means, in particular a capturing pin (36), extends, wherein the capturing eye (31) is preferably dimensioned as considerably larger than the periphery, in particular the diameter of the capturing means.

8. A tower crane in accordance with claim 7, **characterized in that** the capturing eye (31) is formed by an aperture within a metal sheet (30) that is approximately perpendicular on the connection head (21).

9. A tower crane in accordance with one of the preceding claims, **characterized in that** one or more capturing metal sheets are provided in the region of the concave abutment surface (12), in particular in the region of the connection socket (11), that assist the leading together of the convex counter-abutment surface (22) with the concave abutment surface (12) during the boom assembly.

10. A method of assembling a boom or counterboom at a tower crane in accordance with claims 4 and 7, comprising the following steps:
a. Moving the boom or counterboom into the region of the tower tip and capturing the boom/ counterboom by leading the capturing means through the capturing eye;
b. finely adjusting the boom or counterboom to lead the abutment surface and counter-abutment surface together and inserting the pin through the second connection part.

11. A method in accordance with claim 10, **characterized in that** a boom guying is tensioned or the load torque is produced by lowering the boom after the insertion of the pin to apply the required compressive force to the connection point.

12. A method of dismantling a boom or counterboom at a tower crane in accordance with claims 4 and 7 comprising the method steps:
a. drawing the pin inserted through the second connection part;
b. aligning the boom/counterboom such that the capturing means is freely suspended within the capturing eye; and
c. pulling out the capturing means

## Revendications

1. Grue à tour, de préférence grue à tour pivotante, de manière particulièrement préférée grue à tour pivotant en haut, dotée d'une flèche ainsi que d'une contre-flèche, la flèche et/ou la contre-flèche étant articulées sur le sommet de la tour et/ou la tourelle au moyen d'au moins un point de liaison, une première pièce de liaison (10) de l'au moins un point de liaison présentant une surface de butée (12) concave et une seconde pièce de liaison (20) du point de liaison comprenant une surface de contre-butée (22) convexe, la surface de contre-butée (22) de la seconde pièce de liaison (20) agissant sur la surface de butée (12) de la première pièce de liaison (10) par une force de pression pour réaliser une liaison par friction entre les pièces de liaison (10, 20),
**caractérisée en ce que**
la seconde pièce de liaison (20) comprend une tête de liaison (21) avec un rayon défini en guise de surface de contre-butée (22) et la première pièce de liaison (10) est réalisée comme coussinet de liaison (11) avec un rayon intérieur adapté au rayon de la tête de liaison (21) en guise de surface de butée (12).

2. Grue à tour selon la revendication 1, **caractérisée en ce que** la force de pression est engendrée par au moins un tirant de flèche (2) et/ou un couple de charge.

3. Grue à tour selon l'une des revendications précédentes, **caractérisée en ce qu'**au moins un boulon de liaison (35) peut être introduit dans la direction horizontale, en particulier transversalement à l'axe longitudinal de flèche, pour la fixation de la liaison, en particulier pour l'absorption d'efforts de traction, des logements de boulon correspondants étant idéalement prévus aussi bien sur la première pièce de liaison (10) et/ou la seconde pièce de liaison (20).

4. Grue à tour selon la revendication 3, **caractérisée en ce qu'**un logement de boulon pour le boulon de liaison (35) est formé par un trou au centre de la surface de contre-butée (22) convexe, en particulier au centre du rayon de la tête de liaison (21).

5. Grue à tour selon l'une des revendications précédentes, **caractérisée en ce que** l'au moins un point de liaison est disposé directement sur le sommet de tour ou sur une tourelle prévue dans la zone (1) du sommet de tour.

6. Grue à tour selon l'une des revendications précédentes, **caractérisée en ce que** la première pièce de liaison (10) fait partie du sommet de tour ou de la tourelle et la seconde pièce de liaison (20) est disposée sur la flèche ou la contre-flèche.

7. Grue à tour selon l'une des revendications précédentes, **caractérisée en ce que**, dans la position de montage, au moins un oeil d'accrochage (31) est prévu au-dessus de la surface de butée (12) ou de la surface de contre-butée (22) sur la seconde pièce de liaison (20) ou la première pièce de liaison (10), à travers lequel s'étend au moins un moyen de prise, en particulier un boulon de saisie (36), l'œil d'accrochage (31) étant de préférence dimensionné sensiblement plus grand que la circonférence, en particulier le diamètre du moyen de prise.

8. Grue à tour selon la revendication 7, **caractérisée en ce que** l'œil d'accrochage (31) est formé par une ouverture dans une tôle (30) qui est perpendiculaire à la tête de liaison (21).

9. Grue à tour selon l'une des revendications précédentes, **caractérisée en ce qu'**une ou plusieurs tôles de saisie sont prévues dans la zone de la surface de butée (12) concave, en particulier dans la zone du coussinet de liaison (11), lesdites tôles de saisie aidant à réunir la surface de contre-butée (22) convexe et la surface de butée (12) concave pendant le montage de la flèche.

10. Procédé de montage d'une flèche ou contre-flèche sur une grue à tour selon les revendications 4 et 7, comportant les étapes suivantes :
a. transfert de la flèche et/ou contre-flèche dans la zone du sommet de tour et saisie de la flèche/contre-flèche par le passage du moyen de prise à travers l'œil d'accrochage,
b. réglage fin de la flèche ou contre-flèche pour réunir la surface de butée et la surface de contre-butée ainsi qu'introduction du boulon à travers la seconde pièce de liaison.

11. Procédé selon la revendication 10, **caractérisé en ce que**, après l'introduction du boulon, un tirant de flèche est tendu ou le couple de charge est généré par la descente de la flèche pour appliquer la force de pression nécessaire sur le point de liaison.

12. Procédé de démontage d'une flèche ou contre-flèche sur une grue à tour selon les revendications 4 et 7, comportant les étapes de procédé :
a. retrait du boulon introduit à travers la seconde pièce de liaison,
b. orientation de la flèche/contre-flèche de telle sorte que le moyen de prise flotte librement dans l'œil d'accrochage
c extraction du moyen de prise.
